# FASCICULE DE BREVET EUROPEEN

(11) **EP 0 259 204 B1**
(45) Date de publication et mention de la délivrance du brevet: **17.10.1990**
(21) Numéro de dépôt: 87401800.5
(22) Date de dépôt: 03.08.1987
(51) Int. Cl.: E01F 13/00

(54) **Barrière élastique pour fermeture d'une voie de circulation**
Elastische Schranke zum Absperren eines Verkehrsweges
Elastic gate for blocking a traffic way

(30) Priorité: 03.09.1986 FR 8612368
(43) Date de publication de la demande: 09.03.1988
(73) Titulaire: S.O.P Société dite:, F-93500 Pantin (FR)
(72) Inventeur: Gedeau, Jacques, F-93500 Pantin (FR)
(74) Mandataire: Tanguy, Gilbert André

(56) Documents cités:
- DE-A- 2 329 930
- FR-A- 817 123
- US-A- 1 526 126
- US-A- 2 263 649
- US-A- 4 595 155
- STRASSE UND VERKEHR / ROUTE ET TRAFIC, vol. 72, no. 11, novembre 1986, V.S.S., Zurich, CH; Publicité de SIGNAL S.A.: "Notre barrage routier FS-PRONTO"

## Description

L'invention se rapporte à une barrière élastique pour la fermeture provisoire d'une voie de circulation; elle concerne plus particulièrement un perfectionnement de la structure formant à la fois le boîtier de rangement de ladite barrière et l'un des montants de fixation du filet constituant la partie de la barrière susceptible d'être déployée en travers de ladite voie de circulation.

On connaît une barrière élastique du type mentionné ci-dessus, constitué d'un filet de sangles, fixé par ses deux extrémités à deux montants solidement ancrés de part et d'autre de la voie de circulation. De telles barrières sont utilisées, par exemple, pour interdire provisoirement l'accès d'un tronçon prédéterminé d'une route à trafic intense (autoroute urbaine, par exemple), en vue de procéder à des travaux d'entretien, ou encore pour transformer, certains jours, une route ou allée en voie piétonne. La barrière est installée à demeure sur le bord de la voie de circulation et, lorsqu'elle n'est pas déployée, le filet est rangé dans un boîtier implanté sur une dalle de béton. Ce boîtier renferme aussi l'un des montants de fixation du filet. Il a la forme générale d'un parallélépipède rectangle comportant une face assez étroite, munie d'une fenêtre allongée, verticale, pour le passage du filet. Jusqu'à présent, il était nécessaire de disposer le boîtier de façon que ladite face étroite soit en regard de la voie de circulation, c'est-à-dire de façon que les grandes faces du boîtier soient perpendiculaires à celle-ci. Cette contrainte dans l'implantation du boîtier s'est révélée gênante dans certains cas où on ne dispose que de peu de place, transversalement à la voie.

L'invention permet de résoudre cet inconvénient en proposant une structure de montant de fixation et boîtier pouvant être orientée de deux façons différentes par rapport à la voie de circulation.

Dans cet esprit, l'invention concerne essentiellement une barrière élastique de fermeture d'une voie de circulation comportant:
- un filet susceptible d'être déployé en travers de ladite voie de circulation,
- un boîtier de rangement dudit filet destiné à être installé près d'un bord de ladite voie de circulation, incluant ou abritant un premier montant de fixation auquel ledit filet est fixé par une extrémité; et
- un second montant destiné à être installé près de l'autre bord de ladite voie de circulation, ce second montant comportant des moyens d'accrochage de l'autre extrémité dudit filet, caractérisée en ce que ledit boîtier est allongé suivant une direction et comporte ou surmonte une embase allongée correspondante sur laquelle sont fixés ledit premier montant et un troisième montant pour la reprise des efforts exercés sur le filet et en ce que lesdits premier et troisième montants sont respectivement fixés près des extrémités les plus éloignées de ladite embase de façon que, si cette dernière est positionnée avec sa partie allongée sensiblement parallèle à ladite voie de circulation, ledit filet puisse être tendu entre lesdits premier et second montants en s'enroulant partiellement le long dudit troisième montant.

Selon un mode de réalisation possible, lesdits premier et troisième montants sont solidaires d'une même embase allongée, métallique, elle-même fixée à une dalle de béton coulée dans le sol. Cette embase est le plus souvent rectangulaire et représente la surface de base du boîtier. Les premier et troisième montants sont alors respectivement fixés à cette embase près des extrémités les plus éloignées de celle-ci, de façon que cette dernière puisse être positionnée avec sa partie allongée sensiblement parallèle à la voie de circulation.

L'invention sera mieux comprise et d'autres avantages de celle-ci apparaîtront plus clairement à la lumière de la description qui va suivre d'un mode de réalisation actuellement préféré d'un système conforme à son principe, donnée uniquement à titre d'exemple et faite en référence aux dessins annexés, dans lesquels:
- la figure 1 est une vue générale de dessus de l'ensemble d'une barrière élastique conforme à l'invention, le filet représenté en trait interrompu étant montré en position d'utilisation au travers d'une voie de circulation;
- la figure 2 est une vue en élévation du boîtier de la figure 1, vu selon la flèche Il de la figure 1 ; et
- la figure 3 est une vue de détail illustrant la structure de fixation du boîtier sur une dalle de béton.

En se référant aux dessins, on a représenté une barrière élastique 11 destinée à interdire le passage des véhicules sur une voie de circulation 12. Cette barrière est essentiellement composée d'un filet 13 de sangles, d'un boîtier 14 incluant un premier montant de fixation 15 dudit filet et d'un deuxième montant de fixation 16 analogue au montant 15 mais de section circulaire. Le boîtier et le premier montant sont implantés d'un côté de la voie de circulation, tandis que le deuxième montant 16 est implanté de l'autre côté de celle-ci.

Dans l'exemple de réalisation décrit, le boîtier 14 a la forme générale d'un parallélépipède rectangle et comporte une embase 18 en acier, rectangulaire, sur laquelle est fixé, par soudure, le premier montant 15. La fixation est renforcée par deux goussets triangulaires 19 également soudés entre l'embase et le pied du montant 15. Ce dernier porte latéralement, à différents niveaux, trois pièces d'ancrage 20 auxquelles sont fixées les sangles horizontales du filet 13. Il porte en outre, à sa partie supérieure, un support 22 légèrement redressé par rapport à l'horizontale à partir de son point de fixation et destiné à soutenir le filet en position de rangement. Celui-ci porte en effet des anneaux le long de son bord supérieur, qui peuvent être engagés sur le support 22, lequel est en porte-à-faux par rapport au premier montant 15. Le support 22 fait saillie en direction d'une fenêtre 24 allongée verticalement, ménagée sur une petite face 26 du boîtier 14, pour le passage du filet 13. Le montant 15 est fixé à l'embase 14 à un angle de celle-ci et la fenêtre 24 est à l'opposé dudit montant.

Selon l'invention, un troisième montant 30, pour la reprise des efforts exercés sur le filet, est fixé à l'embase 18, parallèlement au montant 15. Il fait partie du boîtier 14 et est fixé à ladite embase à un angle de celle-ci opposé en diagonale par rapport à celui où se trouve ledit premier montant 15. Le troisième montant 30 se trouve donc au voisinage de la fenêtre 24. L'un des bords verticaux de cette dernière est d'ailleurs défini par un côté du montant 30. L'autre bord vertical de ladite fenêtre est défini par un repli 32 d'une porte 34 occupant au moins une partie d'une grande face du boîtier 14, perpendiculaire à la petite face 26. Cette porte est articulée par des charnières 36 fixées le long du premier montant 15. Un volet 38 permettant d'interdire l'accès à l'intérieur du boîtier par la fenêtre 24 lorsque le filet 13 est en position de rangement, est monté articulé par des charnières 40 le long du montant 30. La fixation de ce dernier à l'embase 18 est renforcée par des goussets 19 semblables à ceux du montant 15. Le second montant 16 est muni latéralement de pièces d'ancrage 42 auxquelles est fixé l'autre extrémité du filet 13, par l'intermédiaire de mousquetons 43. Ces derniers sont choisis avec une résistance mécanique plus faible que les autres éléments de la barrière (sangles et montants) pour céder lorsqu'un véhicule rencontre le filet tendu. L'embase 18 est montée sur une dalle de béton 46 coulée dans le sol au bord de la voie de circulation 12. Elle comporte pour cela quatre trous 48,au voisinage du premier montant 15, correspondant à quatre trous oblongs 50, du type à boutonnière, définis à la paroi supérieure 51 d'un caisson métallique 52,noyé dans la dalle de béton 46 de façon que la paroi supérieure 51 affleure au niveau de ladite dalle. La face interne de la paroi supérieure 51 porte des pièces de blocage 56, ici à profil en U, sondées, entourant les zones rétrécies des trous oblongs 50 à boutonnière. Le montage du boîtier 14 est ainsi simplifié par le fait que les têtes de boulons engagées dans les trous oblongs 50 en les faisant passer dans les parties élargies de ceux- ci, peuvent être bloquées en rotation par les pièces de blocage 56. L'embase 18 comporte en outre deux autres trous 58, au voisinage du montant 30, permettant d'engager d'autres tiges d'ancrage dans la dalle de béton.

Comme le montre clairement la figure 1, le boîtier 14 peut être installé "parallèlement" à la voie de circulation 12. Dans ce cas, le filet 13, lorsqu'il est déployé, s'enroule d'un quart de tour autour du montant 30 qui absorbe les moments de flexion éventuellement transmis au boîtier par le filet 13. Rien n'empêche, cependant, de monter le boîtier "perpendiculairement" à la voie de circulation si cela est possible ou souhaitable. Le montant 15 est alors plus éloigné de la voie de circulation 12 que le montant 30.

## Revendications

1. Barrière élastique de fermeture d'une voie de circulation comportant:
- un filet (13) susceptible d'être déployé en travers de ladite voie de circulation,
- un boîtier (14) de rangement dudit filet destiné à être installé près d'un bord de ladite voie de circulation (12), incluant ou abritant un premier montant de fixation (15) auquel ledit filet est fixé par une extrémité; et
- un second montant (16) destiné à être installé près de l'autre bord de ladite voie de circulation, ce second montant comportant des moyens d'accrochage (42) de l'autre extrémité dudit filet, caractérisée en ce que ledit boîtier est allongé suivant une direction et comporte ou surmonte une embase allongée (18) correspondante sur laquelle sont fixés ledit premier montant et un troisième montant (30) pour la reprise des efforts exercés sur le filet et en ce que lesdits premier et troisième montants sont respectivement fixés près des extrémités les plus éloignées de ladite embase de façon que, si cette dernière est positionnée avec sa partie allongée sensiblement parallèle à ladite voie de circulation, ledit filet puisse être tendu entre lesdits premier et second montants en s'enroulant partiellement le long dudit troisième montant.

2. Barrière élastique selon la revendication 1, munie d'un boîtier en forme de parallélépipède rectangle surmontant une embase rectangulaire, caractérisée en ce que ledit troisième montant (30) est fixé à ladite embase (18) à un angle de celle-ci et qu'une fenêtre (24) pour le passage du filet est ménagée sur une petite face (26) verticale dudit boîtier, au voisinage dudit troisième montant.

3. Barrière élastique selon la revendication 2, caractérisée en ce que ladite fenêtre est limitée verticalement, d'une part par un côté vertical dudit troisième montant (30) et d'autre part par un repli (32) d'une porte (34) occupant au moins une partie d'une grande face dudit boîtier (14).

4. Barrière élastique selon la revendication 2 ou 3, caractérisée en ce que ledit troisième montant (30) est fixé à ladite embase (18) à un angle de celle-ci opposé en diagonale par rapport à celui où se trouve ledit premier montant (15).

5. Barrière élastique selon l'une des revendications 2 à 4 caractérisée en ce que ladite embase est fixée sur un caisson métallique (52) noyé dans une dalle de béton (46), en ce que ce caisson est muni à sa paroi supérieure (51) affleurant au niveau de ladite dalle de trous oblongs (50), à boutonnière, et en ce que la face interne de ladite paroi supérieure (51) porte des pièces de blocage (56), par exemple à profil en U, entourant des zones rétrécies desdits trous oblongs (50) à boutonnière.

6. Barrière élastique selon l'une des revendications 2 à 5, comportant un support (22) fixé à la partie supérieure dudit premier montant (15) et faisant saillie en direction de ladite fenêtre (24) pour soutenir ledit filet en position de rangement, caractérisée en ce que ledit support (22) est légèrement redressé par rapport à l'horizontale à partir de son point de fixation audit premier montant.

## Patentansprüche

1. Elastische Schranke zum Absperren eines Verkehrsweges, mit:
- einem Netz (13), das dazu ausgelegt ist, quer über den Verkehrsweg gespannt zu werden,
- einem Netz-Verstaugehäuse (14), das dazu bestimmt ist, nahe eines Randes des Verkehrsweges (12) aufgestellt zu werden, und das eine erste Befestigungsstütze (15) einschließt oder umgibt, an welche das Netz mit einem Ende befestigt ist, und
- einer zweiten Stütze (16), die dazu bestimmt ist, nahe des anderen Ranges des Verkehrsweges aufgestellt zu werden, wobei diese zweite Stütze Verankerungsmittel (42) für das andere Netzende umfaßt, dadurch gekennzeichnet, daß das Gehäuse in einer Richtung langgestreckt verläuft und einen verlängerten Befestigungssockel (18) umfaßt oder trägt, auf welchem die erste Stütze und eine dritte Stütze (30) zur Aufnahme der Kräfte befestigt sind, die auf das Netz einwirken, und daß die ersten und zweiten Stützen jeweils nahe der am weitesten von dem Befestigungssockel entfernten Enden derart befestigt sind, daß dann, wenn dieser Sockel mit seiner Verlängerung im wesentlichen parallel zu dem Verkehrsweg positioniert ist, das Netz zwischen den ersten und zweiten Stützen aufgespannt zu werden vermag, indem es sich teilweise längs der dritten Befestigungsstütze aufrollt.

2. Elastische Schranke nach Anspruch 1, die mit einem Gehäuse in Gestalt eines einen rechteckigen Befestigungssockel tragenden rechteckigen Parallelflachs versehen ist, dadurch gekennzeichnet, daß die dritte Stütze (30) an dem Befestigungssockel (18) in einem Winkel zu diesem befestigt ist, und daß ein Fenster (24) zum Durchlaß des Netzes an einer vertikalen Schmalseite (26) des Gehäuses benachbart zu der dritten Stütze angeordnet ist.

3. Elastische Schranke nach Anspruch 2, dadurch gekennzeichnet, daß das Fenster in vertikaler Erstreckungsrichtung einerseits durch einen Vertikalschenkel der dritten Stütze (30) und andererseits durch einen Einschlag (32) einer Türe (32) begrenzt ist, die zumindest einen Teil der Breitseite des Gehäuses (14) einnimmt.

4. Elastische Schranke nach Anspruch 2 oder 3, dadurch gekennzeichnet, daß die dritte Stütze (30) an dem Befestigungssockel (18) in einem Winkel zu diesem befestigt ist, der diagonal zu demjenigen verläuft, in welchem die erste Stütze (15) vorgesehen ist.

5. Elastische Schranke nach einem der Ansprüche 2 bis 4, dadurch gekennzeichnet, daß der Befestigungssockel an einem Metallsenkkasten befestigt ist, der in eine Betonplatte (46) eingelassen ist, daß dieser Senkkasten an seiner Deckenwand (51) in Flucht mit der Höhenlage der Betonplatte mit Langlöchern (50) mit länglichen Aussparungen versehen ist, und daß die Innenseite der Deckenwand (51) Blockierteile (56) beispielsweise in Gestalt eines U-Profils trägt, welche zurückgesetzte Abschnitte der Langlöcher (50) mit länglicher Aussparung umgeben.

6. Elastische Schranke nach einem der Ansprüche 2 bis 5, mit einem Träger (22), der an einem oberen Abschnitt der ersten Stütze (15) befestigt ist und in Richtung des Fensters (24) vorspringt, um das Netz in Verstaustellung zu halten, dadurch gekennzeichnet, daß der Träger (22) mit Bezug auf die Horizontale ausgehend von seinem Befestigungspunkt an der ersten Stütze geringfügig aufgerichtet ist.

## Claims

1. Elastic gate for blocking a traffic way, comprising:
- a net (13) which can be spread across said traffic way,
- a case (14) for storing said net intended to be installed close to an edge of said traffic way (12), including or housing a first fixing upright (15) to which said net is fixed by one end, and
- a second upright (16) intended to be installed close to the other edge of said traffic way, the second upright comprising means (42) for securing the other end of said net, characterized in that said case is elongate in one direction and comprises or is mounted on a corresponding elongate base (18) on which are fixed said first upright and a third upright (30) for taking up the forces exerted on the net and in that said first and third uprights are fixed respectively close to the ends the furthest away of said base so that, if this latter is positioned with its elongate portion substantially parallel to said traffic way, said net may be stretched between said first and second uprights by being wound partially along said third upright.

2. Elastic gate according to claim 1, having a case in the form of a rectangular parallelpiped mounted on a rectangular base, characterized in that said third upright (30) is fixed to said base (18) at a corner thereof and in that a window (24) for the passage of the net is formed in a small vertical face (26) of said case, in the vicinity of said third upright.

3. Elastic gate according to claim 2, characterized in that said window is defined vertically, on the one hand by a vertical side of said third upright (30) and on the other hand by a fold (32) of a door (34) occupying at least a part of a large face of said case (14).

4. Elastic gate according to claim 2 or 3, characterized in that said third upright (30) is fixed to said base (18) at a corner thereof diagonally opposite the one where said first upright (15) is located.

5. Elastic gate according to one of claims 2 to 4, characterized in that said base is fixed to a metal box (52) embedded in a concrete slab (46), in that this box is formed in its upper wall (51) flush with the level of said slab with oblong holes (50), in the shape of button-holes, and in that the internal face of said upper wall (51) carries blocking pieces (56); for example with a U shaped profile, surrounding narrowed zones of said oblong holes (50) in the shape of button-holes.

6. Elastic gate according to one of claims 2 to 5, comprising a support (22) fixed to the upper part of said first upright (15) and projecting in the direction of said window (24) for supporting said net in the stored position, characterized in that said support (22) is slightly raised up with respect to the horizontal from the point at which it is fixed to said first upright.
